# EUROPÄISCHE PATENTANMELDUNG

(11) **EP 0 690 530 A1**
(43) Veröffentlichungstag der Anmeldung: **03.01.1996**
(21) Anmeldenummer: 95109449.9
(22) Anmeldetag: 19.06.1995
(51) Int. Cl.: H01R 23/68, H01R 23/72, H01R 23/70

(54) **Rückwandleiterplattenanordnung für Steckverbindungen**

(30) Priorität: 27.06.1994 DE 9410341 U
(71) Anmelder: SIEMENS AKTIENGESELLSCHAFT, D-80333 München (DE)
(72) Erfinder: Zell, Karl, Dipl.-Ing., D-82343 Niederpöcking (DE); Seidel, Peter, D-82194 Gröbenzell (DE)

(57) **Zusammenfassung**

Bei einer Rückwandleiterplattenanordnung für Steckverbindungen ist zwischen der Rückwandleiterplatte (4) und der Steckverbindung (1) eine mit der Rückwandleiterplatte (4) mechanisch fest verbundene Trägerplatte (5) angeordnet, in welcher die Kontaktmesser (6) und die Schirmkontaktierungen (7) eingepreßt oder umspritzt gehalten sind, wobei die jeweiligen Anschlußenden mit Leiterbahnen der Rückwandleiterplatte (4) kontaktiert sind. Auf diese Weise wird eine ausreichende Leiterbahndurchführungsbreite ermöglicht, welche keine teuren Multilayer-Schichten benötigt.

## Beschreibung

Die vorliegende Erfindung betrifft eine Rückwandleiterplattenanordnung für Steckverbindungen zwischen Rückwandleiterplatten und Baugruppenleiterplatten, wobei die Steckverbindung aus einer als einseitig offenes rechtwinkliges Gehäuse ausgebildeten Messerleiste zum Aufstecken auf die Messer einer Rückwandleiterplatte und einer in die Messerleiste einsteckbaren mit Kontaktfedern bestückten Aufnahmekammern versehenen und mit einer Baugruppenleiterplatte fest verbundenen Federleiste, wobei die Messer und Federn parallel in mehreren Reihen angeordnet sind, besteht, wobei die einzelnen Kontaktdurchgänge von elektrisch leitfähigen Schirmblechen umgeben sind, welche mit im Zwischenraster sowohl rückwandseitig als auch baugruppenseitig angebrachten Schirmpotential führenden Kontaktierungen verbunden sind, die mit einem entsprechenden Potential beaufschlagt sind, und wobei sowohl die Kontaktmesser und Kontaktfedern als auch die Kontaktierungen mittels Einpreßtechnik in die als mehrlagige Multilayer ausgebildeten Leiterplatten kontaktiert und befestigt sind.

Steckverbindungen der eingangs genannten Art für Rückwandverdrahtungen, bei welchen eine Schirmung, wie oben angegeben, im Zwischenraster erfolgt, sind z.B. in der europäischen Patentanmeldung 94 103 192 vorgeschlagen worden. Bei derartigen Steckverbinderanordnungen ist z.T. der Nachteil vorhanden, daß zwischen den Kontaktmessern und den im Zwischenraster angeordneten Schirmkontaktierungen eine zu geringe Leiterbahndurchführungsbreite auf den Leiterplatten gegeben ist. Dies hat zur Folge, daß der Multilayer zusätzliche Lagen benötigt und damit teurer wird.

Die Aufgabe der vorliegenden Erfindung besteht daher darin, eine Rückwandleiterplattenanordnung der eingangs genannten Art zu schaffen, bei der eine ausreichende Leiterbahndurchführungsbreite gegeben ist, und die keine teuren Multilayer benötigt.

Diese Aufgabe wird für die obengenannte Rückwandleiterplattenanordnung gemäß der vorliegenden Erfindung dadurch gelöst, daß zwischen Rückwandleiterplatte und Steckverbindung eine mit der Rückwandleiterplatte mechanisch fest verbundene Trägerplatte angeordnet ist, in welcher Kontaktmesser eingepreßt oder umspritzt gehalten sind, wobei die jeweiligen Anschlußenden mit Leiterbahnen der Rückwandleiterplatte kontaktiert sind.

Bei der erfindungsgemäßen Rückwandleiterplattenanordnung ist eine ausreichende Leiterbahndurchführungsbreite zwischen den einzelnen Anschlüssen gewährleistet.

Zweckmäßige Ausgestaltungen der erfindungsgemäßen Rückwandleiterplattenanordnung ergeben sich aus den Unteransprüchen sowie aus der nachfolgenden Beschreibung eines Ausführungsbeispiels anhand der Figur.

Auf den eigentlichen Aufbau der Federleiste 1 soll hier nicht weiter eingegangen werden, da dieser nicht erfindungswesentlich ist. Es wird in diesem Zusammenhang auf die europäische Patentanmeldung 94 103 192 verwiesen. Daher sind in der Zeichnung von der Federleiste 1 im wesentlichen nur das Schirmblechgefache 2 z.T. detailliert dargestellt. Baugruppenseitig ist die Federleiste mit einer Baugruppenleiterplatte 3 fest verbunden. Auf diese Art der Verbindung soll hier ebenfalls nicht eingegangen werden, da diese nicht erfindungswesentlich ist. Außerdem kann diese Verbindung zwischen Federleiste 1 und Baugruppenleiterplatte 3 auf unterschiedliche Art und Weise erfolgen.

Die eigentliche Rückwandverdrahtungsplatte besteht aus der Rückwandleiterplatte 4, welche als Multilayer ausgebildet sein kann, und einer Trägerplatte 5. Die Trägerplatte 5 ist zwischen der Steckverbindung, d.h. der Federleiste 1 und der Rückwandleiterplatte 4 angeordnet.

In die Trägerplatte 5 werden Kontaktmesser 6 und Schirmkontaktierungen 7 eingepreßt oder umspritzt gehalten. Die Trägerplatte 5 kann aus Leiterplattenmaterial oder aus gespritztem, wärmebeständigem Kunststoff bestehen. Sie wird mittels Kontaktmessern mit langer, durchgehender Einpreßzone oder mittels an der Trägerplatte angespritztem Einpreßzapfen oder mittels einer Schraubverbindung auf der Rückwandleiterplatte 4 angebracht.

Um die Kontaktierung auf dem Multilayer sicherzustellen, stehen die Anschlußenden der Kontaktmesser 6 und der Schirmkontaktierungen 7 geringfügig über die Trägerplatte 5 hinaus, bzw. besitzen eine elastische leitende Einlage 8, z.B. verzinkte Kontaktwolle. Dadurch ist eine sichere Verbindung mit dem entsprechenden Anschlußauge bzw. der entsprechenden Leiterbahn gewährleistet.

## Patentansprüche

1. Die vorliegende Erfindung betrifft eine Rückwandleiterplattenanordnung für Steckverbindungen zwischen Rückwandleiterplatten und Baugruppenleiterplatten, wobei die Steckverbindung aus einer als einseitig offenes rechtwinkliges Gehäuse ausgebildeten Messerleiste zum Aufstecken auf die Messer einer Rückwandleiterplatte und einer in die Messerleiste einsteckbaren mit Kontaktfedern bestückten Aufnahmekammern versehenen und mit einer Baugruppenleiterplatte fest verbundenen Federleiste, wobei die Messer und Federn parallel in mehreren Reihen angeordnet sind, besteht, wobei die einzelnen Kontaktdurchgänge von elektrisch leitfähigen Schirmblechen umgeben sind, welche mit im Zwischenraster sowohl rückwandseitig als auch baugruppenseitig angebrachten Schirmpotential führenden Kontaktierungen verbunden sind, die mit einem entsprechenden Potential beaufschlagt sind, und wobei sowohl die Kontaktmesser und Kontaktfedern als auch die Kontaktierungen mittels Einpreßtechnik in die als mehrlagige Multilayer ausgebildeten Leiterplatten kontaktiert und befestigt sind,
**dadurch gekennzeichnet,**
daß zwischen Rückwandleiterplatte (4) und Steckverbindung (1) eine mit der Rückwandleiterplatte (4) mechanisch fest verbundene Trägerplatte (5) angeordnet ist, in welcher Kontaktmesser (6) und Schirmkontaktierungen (7) eingepreßt oder umspritzt gehalten sind, wobei die jeweiligen Anschlußenden mit Leiterbahnen der Rückwandleiterplatte (4) kontaktiert sind.

2. Rückwandleiterplattenanordnung nach Anspruch 1,
**dadurch gekennzeichnet,**
daß die Anschlußenden der in der Trägerplatte (5) gehaltenen Kontaktmesser (6) und Schirmkontaktierungen (7) geringfügig über die Trägerplatte (5) hinausstehen.

3. Rückwandleiterplattenanordnung nach Anspruch 1,
**dadurch gekennzeichnet,**
daß die Anschlußenden der in der Trägerplatte (5) gehaltenen Kontaktmesser (6) und Schirmkontaktierungen (7) innerhalb der Trägerplatte (5) enden, und daß jeweils zwischen den Anschlußenden und den Leiterbahnen bzw. Anschlußaugen eine elastische leitende Einlage (8) vorgesehen ist.
